# EUROPÄISCHE PATENTSCHRIFT

(11) **EP 0 096 055 B1**
(45) Veröffentlichungstag und Bekanntmachung des Hinweises auf die Patenterteilung: **27.08.1986**
(21) Anmeldenummer: 82903574.0
(22) Anmeldetag: 16.12.1982
(51) Int. Cl.: A45D 37/00, A45D 34/00

(54) **NACHFÜLLETUI FÜR ERFRISCHUNGSTÜCHLEIN**
REFILLABLE CASE FOR REFRESHING TOWELS
ETUI RECHARGEABLE POUR SERVIETTES RAFRAICHISSANTES

(30) Priorität: 17.12.1981 CH 8052/81
(43) Veröffentlichungstag der Anmeldung: 21.12.1983
(73) Patentinhaber: Weick, Heinz Hermann, 1202 Genf (CH)
(72) Erfinder: WEICK, Heinz Hermann, CH-1202 Genf (CH); WATTINGER, Rolf, CH-8800 Thalwil (CH); HESENER, Walter, CH-1217 Meyrin (CH)
(86) Internationale Anmeldenummer: CH8200133
(87) Internationale Veröffentlichungsnummer: WO8302051

## Beschreibung

Vorliegende Erfindung betrifft zunächst ein Nachfülletui für eine Mehrzahl flüssigkeitsgetränkter, voneinander unabhängiger, zum Erfrischen o. dgl. dienender Tüchlein mit einer flachen, runden Kammer, deren Boden und Umfangswandung von einer flachen Bodenschale gebildet werden, während zur Kammerabdekkung eine die Kammer ganzflächig übergreifende, ebenfalls eine Umfangswandung aufweisende flache Deckelschale dient, die zwecks Entnahme eines Erfrischungstüchleins aus ihrer die Kammer wenigstens annähernd gasdicht verschliessenden Grundposition in eine die Kammeröffnung freigebende Öffnungsposition deplazierbar ist.

Die weitere Erfindung bezieht sich auf ein Erfrischungstüchlein mit etwa rechteckiger Hüllform, mit auf den beiden senkrecht zueinander sowie parallel zu den Umfangsseiten der Hüllform verlaufenden Mittellinien liegenden, das Erfrischungstüchlein auf ein Viertel seiner ursprünglichen Fläche zusammenlegenden Faltungen. Flüssigkeitsgetränkte Erfrischungstüchlein werden z.B. einzeln in Aluminiumbeuteln verpackt. Eine Mehrzahl solcher Beutel ist in einer Schachtel untergebracht. Diese Verpackungsart hat mehrere Nachteile. Will man mehrere Beutel mit sich führen, so stösst man entweder auf die Schwierigkeit, die verhältnismässig grosse Schachtel unterzubringen, wofür sich in einer Tasche der Kleidung bzw. in einer kleinen Handtasche kaum Platz findet oder man verzichtet auf die Schachtel, was zu einer unordentlichen Aufbewahrung mehrerer Einzelbeutel führt. Der Materialaufwand der Einzel-Einwegverpackung ist sehr gross und das Öffnen der Beutel unpraktisch. Ausserdem sollte jeder leere Beutel ordentlich beseitigt werden. Man ist an die angebotenen Duftnoten gebunden, obwohl diese meistens nicht mit dem bevorzugten Parfum oder Gesichtswasser des Benützers übereinstimmen.

In der CH-A 621 932 wird bereits der Vorschlag gemacht, eine Mehrzahl von voneinander unabhängigen Erfrischungstüchlein o.dgl. in einem Nachfülletui gasdicht unterzubringen, um sie bedarfsweise zu entnehmen. Ein solches Etui hat jedoch den Nachteil, dass die Tüchlein herausfallen können, wenn dasselbe in falscher Lage geöffnet wird. Infolge der durch die Flüssigkeit bedingten Kohäsion ist es schwierig, ein Tüchlein handlich zu entnehmen, ohne dass weitere Schwierigkeiten bezüglich einer sinnvollen, ein leichtes Ergreifen ermöglichenden Anordnung der Tüchlein innerhalb der Etuikammer. Zudem lässt sich eine runde Kammer nicht mit in bekannter Weise zugeschnittenen und gefalteten Tüchlein ausfüllen; sie wirken unordentlich plaziert. Durch die US-A 3967756, die US-A 4185754 und die FR-A 2 239 972 ist weiterhin bekanntgeworden, einzeln zugeschnittene Erfrischungstüchlein oder solche bahnförmiger, abreissbarer Ausbildung in bis auf eine kleine Entnahmeöffnung fest verschlossenen und daher nicht nachfüllbaren Behältern bzw. Beuteln unterzubringen. Da es sich hier um Einwegverpackungen handelt, ist der Verpakkungsaufwand verhältnismässig gross. Durch das Entnahmeprinzip der Tüchlein bedingt, sind deren Faltmöglichkeiten sehr beschränkt, wodurch die Behälter bzw. Beutel sehr grossflächig sind. Ihre Formen sind prinzipbedingt unelegant. Diese Konstruktionen sind im Bezug auf vorliegende Erfindung nur von allgemeiner Bedeutung, da sie nicht direkt die Verpackungsgattung derselben betreffen.

Vorliegender Erfindung liegt die Aufgabe zugrunde, ein Nachfülletui der in der CH-A 621 932 genannten Art sowie Erfrischungstüchlein zur Unterbringung in demselben unter Beseitigung der diesbezüglich genannten Nachteile mit einfachen Mitteln weiterzuentwickeln.

Die Erfindung besteht zunächst darin, dass innerhalb des Grundrisses der Kammer, etwa in der Ebene des Kammeröffnungsrandes, ein die Kammer teilflächig überdeckendes flaches, schirm- bzw. pilzartig von einem am Kammerboden befestigten Steg getragenes Rückhalteorgan für die Erfrischungstüchlein angeordnet ist, welches von einer sich etwa als Durchmesser durch die Kammer erstreckenden Linie aus wenigstens einen etwa halbrunden Flächenbereich des Kammergrundrisses teilflächig überragt.

Die weitere Erfindung ist dadurch gekennzeichnet, dass das auf Viertelgrösse gefaltete Erfrischungstüchlein obengenannter Art mit einer weiteren, etwa in Diagonalrichtung sowie quer zu der durch den Schnittpunkt der beiden ersten Faltungen verlaufenden Mittellinie geführten Faltung versehen ist, und dass im Endzustand des Erfrischungstüchleins ein grösserer Tüchleinbereich mit seinen Randbereichen einen kleineren Tüchleinbereich überragt.

Die durch die Erfindung erzielten Vorteile gehen aus der nachfolgenden Figurenbeschreibung hervor.

In der Zeichnung ist ein Ausführungsbeispiel der Erfindung dargestellt. Es zeigen:
Fig. 1 den Grundriss des Etuis,
Fig. 2 den Grundriss des geöffneten Etuis mit senkrecht stehender Deckelschale,
Fig. 3 den Schnitt A-A nach Fig. 2,
Fig. 4 den Schnitt B-B nach Fig. 1,
Fig. 5 den Bereich C nach Fig. 4 in vergrösserter Darstellung,
Fig. 6 den Bereich D nach Fig. 4 in vergrösserter Darstellung, und
Fig. 7a bis 7d den Zuschnitt eines Erfrischungstüchleins und die verschiedenen Faltzustände desselben.

Das Nachfülletui (nachfolgend nur Etui genannt) besteht aus der Bodenschale 1 und der Deckelschale 2, welche durch eine Scharniereinrichtung 3 miteinander verbunden sind. Der Bodenschale 1 ist innenseitig die kreisringförmige Umfangswandung 1a angeformt, welche die Kammer 4 umschliesst. Zur dichtenden Abdekkung derselben besitzt die Deckelschale 2 innenseitig ebenfalls eine kreisringförmige Wandung 2a, die im geschlossenen Etuizustand die Umfangswandung 1 a aussen eng umschliesst, wobei ein ringförmiger Vorsprung 1 und ein ringförmiger Rücksprung 2b zusätzlich dichtend ineinandergreifen. Wenigstens eine der beiden Wandungen 1a, 2a besitzt zu diesem Zweck eine gewisse Eigenelastizität.

Die Scharniereinrichtung 3 besteht zunächst aus den beiden Schlitzen 3a, welche der Bodenschale 1 von ihrem äusseren Rand her angeformt sind. Sie befinden sich mit gleichem Abstand beidseitig der Bodenschalen-Mittellinie E und sind etwa parallel zu dieser ausgerichtet. Der sich zwischen den Schlitzen 3a befindende gewölbte Scharnierlappen 3c der Bodenschale 1 ist in seinem streifenförmigen Wurzel- bzw. Übergangsbereich 3b zur Bodenschale 1 zwecks Bildung eines Filmscharniers dünn und flexibel ausgebildet. Mit seinem dem Wurzelbereich 3b gegenüberliegenden äusseren Rand ist der Scharnierlappen in der Art einer Steg-Nut-Verbindung 3d an der Deckelschale 2 festgelegt und mit dieser durch Ultraschall-Verschweissung oder Verklebung zusätziich befestigt. Durch diese Konstruktion ist die vom streifenförmigen Wurzelbereich 3b gebildete Scharnierachse gegenüber der Auflageebene von Bodenschale 1 und Deckelschale 2 tiefer verlegt. Dadurch ist erreicht, dass die Umfangswandung 2a der Deckelschale 2 die Umfangswandung 1a der Bodenschale 1 während der Deckelschliessbewegung exakt übergreifen kann, ohne dass diese Wandungen - ein solches Ineinandergreifen störend - schon zu Beginn der Schliessbewegung schräg gegeneinanderstossen. Der Scharnierlappen 3c ist so bemessen und gekrümmt, dass er sich bei geschlossenem Etui genau der Oberfläche der Bodenschale 1 anpasst, so dass kein Scharniervorsprung entsteht, d.h. an der entsprechenden Stelle bleibt die Bodenschalenform erhalten. Infolge des direkt angeformten Filmscharniers erübrigen sich zudem Scharnierbohrungen und somit delikate Werkzeugseitenschieber.

Mittig in der Kammer 4 ist ein als Plättchen 5 ausgebildetes Rückhalteorgan zur Lagesicherung der mit 6 bezeichneten Erfrischungstüchlein (anschliessend nur Tüchlein genannt) angeordnet. Es befindet sich etwa in der Ebene des Kammeröffnungsrandes und wird von einem ihm unterseitig angeformten Steg 5a schirm- bzw. pilzartig getragen. Der Steg 5a ist innenseitig auf der Bodenschale 1 durch Verklebung oder Ultraschall- verschweissung festgelegt. Zur leichteren Plazierung dienen dabei der Bodenschale 1 angeformte konische Nocken 1 e. Es ist ebenfalls möglich, den Steg 5a der Bodenschale 1 direkt anzuformen und das Plättchen 5 oben durch Verklebung oder Ultraschallverschweissung zu befestigen. Das Plättchen 5 übergreift somit vom Steg 5a bzw. der Mittellinie E aus die beiden halbkreisförmigen Kammerbereiche 4a. Der verbleibende offene Flächenbereich der Kammeröffnung 7 ist mit 7a bezeichnet.

Die Tüchlein 6 besitzen den in Fig. 7a dargestellten Zuschnitt mit der quadratischen Hüllform 6₁, Der Zuschnitt weist einen ebenfalls quadratischen Zentralbereich 6a auf, wobei sich an jede der vier Seiten 6b dieses Quadrates halbkreisförmige Lappen 6c anschliessen.

Durch eine erste Faltung auf der Mittellinie 6d der Hüllform 6k entsteht die Form nach Fig. 7b. Wird nun auf der zweiten Mittellinie 6e zum zweiten Mal gefaltet (beide Faltungen verlaufen zudem durch die Berührungspunkte 6n der halbkreisförmigen Lappen 6c), entsteht die in Fig. 7c gezeigte Form. Durch einen dritten Falt auf der in Diagonalrichtung sowie quer zu der durch den Schnittpunkt (6i) der beiden ersten Faltungen (6d, 6e) verlaufenden Mittellinie (6j) geführten Linie 6f (in bezug auf die quadratische Hüllform 6m) wird derdreieckige Bereich6g gegen denhalbkreisförmigen Bereich 6h umgelegt. Man erhält somit die endgültige Form entsprechend Fig. 7d, bei der die Randbereiche 6k des Bereichs 6h den Bereich 6g überragen. Eine flexible Nachfüllpakkung enthält einen oder zwei Stapel von z.B. sechs derart gefalteten Tüchlein (entweder trokken oder flüssigkeitsgetränkt). Diese werden bei Bedarf in der in Fig. gezeigten Art in die Kammer 4 der Bodenschale 1 plaziert, d.h. derart, dass die Dreiecksbereiche 6f oben liegen. Indem beide Stapel vom Plättchen 5 übergriffen werden, wird ein Herausfallen der Tüchlein auch dann verhindert, wenn das Etui beim Öffnen versehentlich so gehalten wird, dass die Bodenschale 1 oben liegt. Die dreieckigen Bereiche 6g erleichtern ihr Ergreifen und stellen sicher, dass stets nur ein Tüchlein ergriffen wird. Durch Ziehen am äusseren Zipfel eines dreieckigen Bereiches wälzt sich der vom Plättchen 5 übergriffene Teil des Tüchleins aus seiner Überdeckung heraus, ohne dass sich an der sicheren Lage des sich darunter befindenden Tüchleins etwas ändert. Dieses wird zudem nicht berührt, so dass die im Etui verbleibenden Tüchlein auch bei der Entnahme eines Tüchleins mittels verschmutzten Fingern stets sauber bleiben.

Da sich beim Verschliessen des Etuis die Abdichtung der Kammer 4 nicht erst in der eigentlichen Schliess-Endstellung der Deckelschale ergibt, kann die sich dabei in der Kammer 4 komprimierende Luft zu einem Gegendruck führen, so dass die Deckelschale 2 ihre endgültige Schliessstellung nicht erreicht bzw. etwas zurückgefedert wird. Zur Verhinderung dieses Effekts ist in der Umfangswandung 1a - der Scharniereinrichtung 3 etwa gegenüberliegend - ein Entlüftungskanal 1 c vorgesehen, welcher nicht ganz so lang ist wie der gegenseitige Übergriff der beiden Umfangswandungen 1a, 2a. Dadurch erstellt sich die Abdichtung an dieser Stelle erst kurz vor der Schliessendposition der Deckelschale 2, so dass die Komprimierung der Luft nur noch so minimal ist, dass sie wirkungslos bleibt.

Als Alternative zum gezeigten Ausführungsbeispiel könnte sich das Plättchen 5 auch in der Umfangsnähe der Kammer 4 befinden (in Fig. 2 gestrichelt eingezeichnet und mit 15 bezeichnet).

Innerhalb der Kammer können die nebeneinander gestapelten Tüchlein durch der Bodenschale angeformte Rippen voneinander getrennt sein.

Bis auf den Scharnierbereich können die kreisringförmigen Wandungen 1a, 2a sogleich die äusseren Seitenwandungen der Boden- und Dekkelschale bilden, wodurch das Etui flächenmässig kleiner und bei runder Kammer 4 eine runde Grundform mit nach aussen abstehendem Scharnierbereich aufweisen würde.

Das Rückhalteorgan kann auch in z.B. länglicher Ausbildung aus federndem Metallblech oder -draht bestehen bzw. geformt sein.

Das Etui lässt sich auch für nur einen Tüchleinstapel ausbilden und dadurch wesentlich verkleinern. Zur Erzielung einer genügenden Gasdichtigkeit mit einfachen Mitteln ist es jedoch wichtig, dass der Kammerumfang die Form einer geschlossenen, über ihre ganze Länge positiv gekrümmten Kurve aufweist. Diese Bedingung wird nicht nur von einem Kreis, sondern auch von jeder symmetrischen und unsymmetrischen Oval- bzw. Eiform erfüllt. Sie stellt sicher, dass sich die übergreifenden Umfangswandungen von Boden-und Deckelschale ringsherum fest aufeinanderpressen, d.h. sich nirgends voneinanderweg biegen können.

Diesbezüglich ist in Fig. 1 ein Kammergrundriss für nur einen Tüchleinstapel gestrichelt eingezeichnet. Dieser würde selbstverständlich eine entsprechende Verkleinerung des Etuis bedingen. Der Kammerumfang hat die Form eines einseitig stark abgeflachten Ovals. Der abgeflachte Umfangsbereich ist mit 1a' bezeichnet und der diesem gegenüberliegende, etwa die Form eines Halbkreises aufweisende Umfangsbereich mit 1a". Das Rückhalteplättchen 5' überragt teilflächig den etwa halbkreis-bogenförmig umspannten Kammerbereich 4b vom abgeflachten Umfangsbereich 1a' bzw. von der etwa den Durchmesser des Kammerbereichs 4b bildenden Linie E_{I} aus.

## Patentansprüche

1. Nachfülletui für eine Mehrzahl flüssigkeitsgetränkter, voneinander unabhängiger, zum Erfrischen o.dgl. dienender Erfrischungstüchlein (6), mit einer flachen, runden Kammer (4), deren Boden (1d) und Umfangswandung (1a) von einer flachen Bodenschale (1) gebildet werden, während zur Kammerabdeckung eine die Kammer (4) ganzflächig übergreifende, ebenfalls eine Umfangswandung (2a) aufweisende flache Deckelschale (2) dient, die zwecks Entnahme der Erfrischungstüchlein (6) aus ihrer die Kammer (4) wenigstens annähernd gasdicht verschliessenden Grundposition in eine die Kammeröffnung (7) freigebende Öffnungsposition deplazierbar ist, dadurch gekennzeichnet, dass innerhalb des Grundrisses der Kammer (4), etwa in der Ebene des Kammeröffnungsrandes, ein die Kammer (4) teilflächig überdeckendes, flaches schirm- bzw. pilzartig von einem am Kammerboden (1d) befestigten Steg (5a) getragenes Rückhalteorgan (5, 15) für die Erfrischungstüchlein (6) angeordnet ist, welches von einer sich etwa als Durchmesser durch die Kammer (4) erstreckenden Linie (E, E_{I}) aus wenigstens einen etwa halbrunden Flächenbereich (4a, 4b) des Kammergrundrisses teilflächig überragt.

2. Nachfülletui nach Anspruch 1, dadurch gekennzeichnet, dass die Kammer (4) einen kreisrunden Grundriss aufweist, und dass sich das als Plättchen ausgebildete, im Zentrumsbereich der Kammer (4) angeordnete Rückhalteorgan (5) von seinem stegförmigen Fuss (5a) aus teilflächig über beide halbkreisförmige Flächenbereiche (4a) des Kammergrundrisses erstreckt.

3. Nachfülletui nach Anspruch 1, dadurch gekennzeichnet, dass sich das Rückhalteorgan (5' bzw. 15) in Draufsicht der Bodenschale (1) von der Kammerumfangswandung (1a bzw. 1a') aus teilflächig über die Ftächenbereiche (4a bzw. 4b) des Kammergrundrisses erstreckt.

4. Nachfülletui nach Anspruch 3, dadurch gekennzeichnet, dass der Kammerumfang die Form eines einseitig stark abgeflachten Ovals aufweist und auf der seinem abgeflachten Umfangsbereich (1a') gegenüberliegenden Seite etwa in Form eines Halbkreisbogens (1a") verläuft, und dass das Rückhalteorgan (5') vom abgeflachten Bereich (1a') des Kammerumfanges her den etwa halbkreis-bogenförmig umspannten Bereich (4b) der Kammer teilflächig überragt.

5. Nachfülletui nach Anspruch 1, dadurch gekennzeichnet, dass die sich bei geschlossenem Etui zugekehrten, dichtend aufeinanderliegenden Mantelflächen der Umfangswandungen (1a, 2a) mittels ringförmigen Anformungen (1b, 2b) zusammenwirken.

6. Nachfülletui nach Anspruch 1, dadurch gekennzeichnet, dass auf einer der beiden sich zugekehrten Mantelflächen der Umfangswandungen (1a, 2a) ein Entlüftungskanal (1 c) angeordnet ist, welcher in der Randebene der entsprechenden Mantelfläche beginnend - etwas kürzer ist als das Mass des gegenseitigen Übergreifens der beiden Umfangswandungen (1a, 2a).

7. Nachfülletui nach Anspruch 1, bei dem die Deckelschale (2) mittels einer Scharniereinrichtung (3) schwenkbar an der Bodenschale (1) befestigt ist, dadurch gekennzeichnet, dass die Bodenschale (1) von ihrem äusseren Rand her mit zwei mit gleichem Abstand beidseitig einer Bodenschalen-Mittellinie (C) angeordneten, etwa parallel zur genannten Mittellinie (C) ausgerichteten Schlitzen (3a) versehen ist, und dass ein sich zwischen den Schlitzen (3a) befindender Scharnierlappen (3c) der Bodenschale (1) in seinem streifenförmigen Wurzel- bzw. Übergangsbereich (3b) zur Bodenschale (1) zwecks Bildung eines Filmscharniers flexibel dünn ausgebildet und mit seinem dem Wurzelbereich (3b) gegenüberliegenden äusseren Rand in der Art einer Steg-Nut-Verbindung (3d) an der Deckelschale (2) festgelegt ist.

8. Erfrischungstüchlein mit etwa rechteckiger Hüllform (6₁) für das entsprechend Anspruch 1 ausgebildete Nachfülletui, mit auf den beiden senkrecht zueinander sowie parallel zu den Umfangsseiten der Hüllform verlaufenden Mittellinien (6d, 6e) liegenden, das Erfrischungstüchlein (6) auf ein Viertel seiner ursprünglichen Fläche zusammenlegenden Faltungen (6d, 6e), dadurch gekennzeichnet, dass das auf Viertelgrösse gefaltete Erfrischungstüchlein (6) mit einer weiteren, etwa in Diagonalrichtung sowie quer zu der durch den Schnittpunkt (6i) der beiden ersten Faltungen (6d, 6e) verlaufenden Mittellinie (6j) geführten Faltung (6f) versehen ist, und dass im Endzustand des Erfrischungstüchleins ein grösserer Tüchleinbereich (6h) mit seinen Randbereichen (6k) einen kleineren Tüchleinbereich (6g) - im Grundriss gesehen - überragt.

9. Erfrischungstüchlein nach Anspruch 8, dadurch gekennzeichnet, dass dasselbe einen quadratischen Zentralbereich (6a) aufweist, an dessen vier Seiten (6b) sich je ein halbkreisförmiger Lappen (6c) anschliesst, dessen Durchmesser der Quadratseitenlänge (6b) entspricht, und dass dieser Zuschnitt durch drei nacheinander ausgeführte Faltungen (6d, 6e, 6f) bis auf eine Halbkreisform (6h) mit diese überdeckendem Dreiecksbereich (6g) zusammengefaltet ist, wobei die ersten beiden Faltungen (6d, 6e) auf den beiden senkrecht zueinander verlaufenden, durch die Berührungspunkte (6n) der Halbkreise (6c) geführten Mittellinien des Zuschnitts liegen, während der dritte Falt (6f) auf der Trennlinie zwischen dem halbkreisförmigen (6h) und dem Dreiecksbereich (6g) der durch den zweiten Falt (6e) entstandenen Form angebracht ist.

## Claims

1. A refillable case for a multiplicity of liquid- impregnated freshening cloths (6) which are independent of each other and which serve for freshening-up or the like, comprising a shallow round chamber (4) whose bottom (1d) and peripheral wall (1 a) are formed by a shallow bottom shell member (1) while the chamber is covered over by a shallow cover shell member which extends over the chamber (4) over the entire area thereof and which also has a peripheral wall (2a) and which is displaceable for the purposes of removal of the freshening cloths (6) from its basic position in which it at least approximately gas- tightly closes the chamber (4) into an open position of freeing the opening (7) of the chamber, characterised in that disposed within the outline of the chamber (4), substantially in the plane of the edge of the opening of the chamber, is a retaining member (5, 15) for the freshening cloths (6), which retaining member extends over the chamber (4) over a part of the area thereof, is shallow, is carried in an umbrella-like or mushroom-like configuration by a leg (5a) secured to the chamber bottom (1d) and, from a line (E, Ed extending approximately diametrally through the chamber (4), extends, over part of the area thereof, over at least a substantially semicircular portion (4a, 4b) of the area of the outline of the chamber.

2. A case according to claim 1 characterised in that the chamber (4) is of a round outline and that the retaining member (5) which is in the form of a small plate member and which is disposed in the region of the centre of the chamber (4) extends from its leg-like base (5a) over part of the area of the chamber over both semicircular portions (4a) of the area of the outline of the chamber.

3. A case according to claim 1 characterised in that, in plan view on to the bottom shell member (1), the retaining member (5' or 15) extends from the peripheral wall (1a or 1a_{'}) of the chamber over part of the area thereof, over the portions (4a and 4b respectively) of the area of the outline of the chamber.

4. A case according to claim 3 characterised in that the periphery of the chamber is in the form of an oval which is severely flattened at one side and, on the side in opposite relationship to its flattened peripheral portion (1a'), extends approximately in the form of a semicircular arc (1a"), and that the retaining member (5) extends from the flattened portion (1a') of the periphery of the chamber, over part of the area of the chamber, over the portion (4b) thereof which is defined substantially by the semicircular arcuate configuration.

5. A case according to claim 1 characterised in that the peripheral surfaces of the peripheral walls (1a, 2a), which are towards each other when the case is in the closed condition and which bear sealingly one against the other, cooperate by means of annular portions (1b, 2b) formed thereon.

6. A case according to claim 1 characterised in that disposed on one of the two mutually facing peripheral surfaces of the peripheral walls (1a, 2a) is a vent passage (1c) which, beginning in the plane of the edge of the corresponding peripheral surface, is somewhat shorter than the dimension by which the two peripheral walls (1a, 2a) engage one over the other.

7. A case according to claim 1 wherein the cover shell member (2) is pivotally secured to the bottom shell member (1) by means of a hinge device (3) characterised in that from its outer edge the bottom shell member (1) is provided with two slots (3a) which are arranged at the same spacing on both sides of a centre line (C) of the bottom shell member and which are aligned substantially parallel with respect to said centre line (C), and that a hinge flap (3c) of the bottom shell member (1), which is disposed between the slots (3a), is of a flexible thin configuration in its striplike root or transitional region (3b) to the bottom shell member (1), thereby to form a film hinge, and is fixed to the cover shell member (2) by means of its outer edge which is in opposite relationship to the root portion (3b), in the manner of a groove-and- tongue connection (3d).

8. A freshening cloth of substantially rectangular contour (6₁) for the case constructed in accordance with claim 1, with folds (6d, 6e) which lie on the two centre lines (6d, 6e) which extend perpendicularly to each other and parallel to the peripheral sides of the contour of the cloth and which fold the cloth (6) together, to a quarter of its original area, characterised in that the freshening cloth (6) when folded to a quarter size is provided with a further fold (6f) which extends substantially in the diagonal direction and transversely with respect to the centre line (6j) passing through the point of intersection (6i) of the first two folds (6d, 6e) and that in the final condition of the cloth, a larger portion (6h) of the cloth projects with its edge portions (6k) over a smaller portion (6g) of the cloth, as viewed in plan.

9. A cloth according to claim 8 characterised in that it has a square central portion (6a) adjoined at the four sides (6b) thereof by respective semicircular flaps (6c), the diameter thereof corresponding to the length of the side (6b) of the square, and that said blank is folded together by three soccessive folds (6d, 6e, 6f) to give a semicircular form (6h) with a triangular portion (6g) covering same, wherein the first two folds (6d, 6e) are on the two centre lines of the blank, which extend perpendicularly to each other and which are taken through the points of contact (6n) of the semicircles (6h), while the third fold (6f) is made on the line of separation between the semicircular portion (6h) and the triangular portion (6g) of the form produced by the second fold (6e).

## Revendications

1. Etui de réimprégnation pour plusieurs mouchoirs rafraîchissants (6) imbibés de liquide, indépendants les uns des autres, servant à se rafraîchir ou à des usages similaires, avec une chambre ronde aplatie (4) dont le fond (1d) et la paroi circonférentielle (1) sontformés par une cuvette de fond aplatie (1), tandis qu'un couvercle en cuvette aplatie (2), qui comporte également une paroi circonférentielle (2a) et qui recouvre la chambre (4) sur toute sa surface, sert à fermer la chambre, couvercle qui, en vue du prélèvement des mouchoirs rafraîchissants (6), peut être déplacé, depuis sa position initiale dans laquelle il ferme la chambre (4) de manière au moins approximativement étanche aux gaz, vers une position d'ouverture dans laquelle il dégage l'ouverture (7) de la chambre, caractérisé en ce qu'il est disposé à l'intérieur de la projection horizontale de la chambre (4), à peu près dans le plan du bord de l'ouverture de la chambre, un organe de retenue (5, 15) pour les mouchoirs rafraîchissants, porté à la manière d'un parapluie plat ou d'un champignon par une nervure (5a) fixée au fond (1d) de la chambre et recouvrant partiellement la chambre (4), organe qui, à partir d'une ligne (E, Ed s'étendant à travers la chambre (4) à peu près à la manière d'un diamètre, surmonte partiellement au moins une région à peu près demi-circulaire (4a, 4b) de la surface de la projection horizontale de la chambre.

2. Etui de réimprégnation selon la revendication 1, caractérisé en ce que la chambre (4) présente une projection horizontale circulaire et en ce que l'organe de retenue (5), réalisé sous forme de pastille et disposé dans la région centrale de la chambre (4), s'étend, à partir de son pied (5a) en forme de nervure, en partie sur les deux régions demi-circulaires (4a) de la surface de la projection horizontale de la chambre.

3. Etui de réimprégnation selon la revendication 1, caractérisé en ce qu'en une vue de dessus de la cuvette de fond (1), l'organe de retenue (5' ou 15) s'étend en partie, à partir de la paroi circonférentielle (1a ou 1a') de la chambre, au-dessus des régions (4a ou 4b) de la surface de la projection horizontale de la chambre.

4. Etui de réimprégnation selon la revendication 3, caractérisé en ce que le périmètre de la chambre présente la forme d'un ovale fortement aplati d'un côté et s'étend à peu près sous la forme d'un arc demi-circulaire (1a") du côté opposé à sa région aplatie (1a') et en ce que l'organe de retenue (5') surmonte en partie, à partir de la région aplatie (1a') du périmètre de la chambre, la région (4b) de la chambre qui est entourée par l'arc demi-circulaire.

5. Etui de réimprégnation selon la revendication 1, caractérisé en ce que les surfaces latérales des parois circonférentielles (1a, 2a) qui sont adjacentes et s'appliquent l'une sur l'autre de façon étanche lorsque l'étui est fermé coopèrent au moyen de profils annulaires (1 b, 2b).

6. Etui de réimprégnation selon la revendication 1, caractérisé en ce qu'il est formé, sur l'une des deux surfaces latérales adjacentes des parois circonférentielles (1a, 2a), un passage d'évacuation d'air (1c) qui, débutant dans le plan du bord de la surface latérale en question, est un peu plus court que la dimension du recouvrement mutuel des deux parois circonférentielles (1 a, 2a).

7. Etui de réimprégnation selon la revendication 1, dans lequel le couvercle en cuvette (2) est fixé à la cuvette de fond (1) de manière à pouvoir pivoter au moyen d'un dispositif à charnière (3), caractérisé en ce que la cuvette de fond (1) est munie, à partir de son bord extérieur, de deux fentes (3a) qui sont disposées à égale distance des deux côtés d'une ligne médiane (C) de la cuvette de fond et qui sont dirigées à peu près parallèlement à cette ligne médiane (C) et en ce qu'une languette-charnière (3c) de la cuvette de fond (1), qui se trouve entre les fentes (3a), est réalisée sous forme mince et flexible dans la région de sa racine en forme de bande, c'est-à-dire sa région (3b) de transition avec la cuvette de fond (1), en vue de la formation d'une charnière à pellicule, et est fixées au couvercle en cuvette (2), à la manière d'un assemblage à rainure et à languette (3d), par son bord extérieur opposé à la région de sa racine (3b).

8. Mouchoir rafraîchissant ayant la forme d'une enveloppe à peu près rectangulaire (6₁) pour l'étui de réimprégnation réalisé suivant la revendication 1, présentant des pliages (6d, 6e) qui suivent les deux lignes médianes (6d, 6e) s'étendant perpendiculairement l'une à l'autre et parallèlement aux côtés périphériques de la forme d'enveloppe et qui réduisent le mouchoir rafraîchissant (6) à un quart de sa surface primitive, caractérisé en ce que le mouchoir rafraîchissant (6) plié au quart de sa grandeur est soumis à un pliage supplémentaire (6f) effectué à peu près en direction diagonale et perpendiculairement à la ligne médiane (6j) passant par le point d'intersection (6i) des deux premiers pliages (6d, 6e), et en ce qu'à l'état final du mouchoir rafraîchissant, une plus grande partie du mouchoir (6h) dépasse par ses régions bordantes (6k) une plus petite partie du mouchoir (6g) - vu en plan.

9. Mouchoir rafraîchissant selon la revendication 8, caractérisé en ce qu'il présente une région centrale carrée (6a) à chacun des quatre côtés de laquelle se raccorde un lobe demi-circulaire (6c) dont le diamètre correspond à la longueur d'un côté du carré (6b), et en ce que ce flan est replié par trois pliages (6d, 6e, 6f) exécutés successivement, jusqu'à une forme demi-circulaire (6h) avec une région triangulaire (6g) qui la recouvre, les deux premiers pliages (6d, 6e) étant effectués suivant les deux lignes médianes du flan qui s'étendent perpendiculairement l'une à l'autre et qui passent par les points de contact (6n) des demi-cercles (6c), tandis que le troisième pli (6f) est formé sur la ligne de séparation entre la région demi-circulaire (6h) et la région triangulaire (6g) de la forme obtenue par le deuxième pli (6e).
